# EUROPÄISCHE PATENTSCHRIFT

(11) **EP 0 785 398 B1**
(45) Veröffentlichungstag und Bekanntmachung des Hinweises auf die Patenterteilung: **14.03.2001**
(21) Anmeldenummer: 96115725.2
(22) Anmeldetag: 01.10.1996
(51) Int. Cl.: F24D 19/06

(54) **Heizkörper-Abdeckvorrichtung**
Cover device for radiators
Dispositif de recouvrement pour radiateurs

(30) Priorität: 19.01.1996 DE 29600906 U
(43) Veröffentlichungstag der Anmeldung: 23.07.1997
(73) Patentinhaber: Sigarth AB, 330 33 Hillerstorp (SE)
(72) Erfinder: Hageberg, Thorleif, 330 33 Hillerstorp (SE)
(74) Vertreter: Müller, Hans-Jürgen, Dipl.-Ing.

(56) Entgegenhaltungen:
- DE-A- 3 135 578
- GB-A- 2 263 521
- NL-A- 7 805 269

## Beschreibung

Die Erfindung betrifft eine Heizkörper Abdeckvorrichtung für Heizkörper nach dem Oberbegriff des Anspruches 1.

Es sind bereits solche Abdeckvorrichtungen bekannt, die einen Heizkörper an dessen oberen und seitlichen Enden abdecken. Zu diesem Zwecke umfassen Abdeckvorrichtungen herkömmlicher Art seitliche Abdeckelemente, sog. Seitenblenden, wie beispielsweise Abdeckbleche oder Abdeckgitter, die durch Schraubverbindungen seitlich an dem Heizkörper befestigt sind. Anschließend wird ein oberes Abdeckelement auf den Heizkörper aufgesetzt, welches nicht nur das obere Ende des Heizkörpers abdeckt, sondern auch die seitlichen Abdeckbleche umgreift und diese überlappt.

Aus der DE-GM 71 47 611 ist es bekannt, Heizkörper mit Platten zu verkleiden, die durch Steckverbindungen miteinander verbindbar sind. Dabei handelt es sich um modulare Platten bzw. Elemente (vgl. DE-GM 73 32 339), welche eine einheitliche Größe aufweisen, die zu beliebig großen Abdeckelementen zusammengesetzt werden können. Diese Konzeptionen weisen jedoch verschiedene Nachteile auf. Entweder können sie an den Heizkörpern nicht befestigt werden, oder sie schließen nicht formschlüssig ab. Auch sind diese "Einheitsgrößen" nur für sehr spezielle Heizkörper geeignet, die zufällig ein Vielfaches der Größe dieser Platten aufweisen. Auch ist die Stabilität meist mangelhaft und der Abstand zum Heizkörper ist sehr groß, so daß das Gesamtvolumen des abgedeckten Körpers zunimmt. Es ergibt sich auch kein formschöner Eindruck, da die Abdeckelemente nicht mit dem Heizkörper "verschmelzen", sondern eher als "Fremdkörper" gelten.

Desweiteren sind Abdeckvorrichtungen bekannt (DE 295 11 988 U1), die durch ein oberes Abdeckelement oder durch ein oberes Abdeckgitter abgedeckt werden, die jeweils an deren seitlichen Enden um 90° abgewinkelt sind und zumindest teilweise den Heizkörper auch seitlich abdecken. Anschließend werden die entsprechenden seitlichen Abdeckelemente aufgebracht, die wiederum an dem Heizkörper befestigbar sind und das obere Abdeckelement auf den Seiten überlappen. Dabei sind insbesondere Öffnungen in den seitlichen Abdeckelementen vorgesehen, durch welche Verbindungsrohre an den Heizkörper angeschlossen werden können, um diesen mit dem Heizmedium beschicken zu können und um das in dem Heizkörper abgekühlte Medium auch wieder abfließen zu lassen.

Der mit diesen Abdeckelementen abgedeckte Heizkörper stellt ein Heizelement dar, welches nicht nur an dessen Frontseiten durch die Flächen des Heizkörpers selbst oder durch Frontplatten, sondern auch an den oberen und seitlichen Flächen durch die Abdeckelemente gegen Staub und Schmutzpartikel und darüber hinaus gegen Verletzungsgefahr gesichert ist. Darüber hinaus gewährleistet die Abdeckvorrichtung, daß der Einblick zum Heizkörper verwehrt bleibt und sich dadurch ein formschönerer Eindruck ergibt, als wenn Heizkörper ohne zusätzliche Blenden innerhalb eines Raumes postiert sind.

Weiterhin sind aus der NL-A-7 805 269 oder der DE 3 135 578 A1 obere und seitliche Abdeckelemente bekannt, die über ein Verbindungselement miteinander verbunden werden. Dabei umgreifen die Enden des Verbindungselements aus der NL-A-7 805 269 das obere Abdeckelement, während die seitlichen Abdeckelemente seitlich aufgesetzt werden und eine Lasche des seitlichen Abdeckelements in eine Aussparung des Verbindungselements eingreift. An den oberen Abdeckelementen entstehen dadurch Ecken und Kanten, da das Verbindungselement breiter und höher ist als das entsprechende obere Abdeckelement, um dieses umgreifen zu können. Die Montage ist zudem schwierig und die Verbindung zwischen seitlichem Abdeckelement und Verbindungselement ist toleranzempfindlich.

Die herkömmlichen Abdeckvorrichtungen weisen dabei den Nachteil auf, daß die sich gegeneinander überlappenden oberen und seitlichen Abdeckelemente zum einen eine mangelnde Passform aufweisen und oftmals unschöne Spalte hinterlassen, als auch an diesen Stellen ein Eindringen von Schmutzpartikeln und Staub ermöglichen. Darüber hinaus stellen die oft scharfkantigen Enden der Abdeckbleche, die sich teilweise gegeneinander überlappen, eine Verletzungsgefahr dar, die insb. beim Putzen aber auch bei einem versehentlichen Anstoßen an den Heizkörper gegeben ist.

Desweiteren weisen diese Heizkörper den Nachteil auf, daß Personen, die nahe an dem Heizkörper vorbeigehen, mit ihrer Kleidung an den scharfkantigen Ecken hängenbleiben und diese die entsprechenden Kleidungsstücke, wie beispielsweise Röcke oder Mäntel, zerreißen können. Auch ist die Montage dieser Abdeckvorrichtungen oftmals langwierig und kompliziert und verzögert die Gesamtmontagezeit eines Heizkörpers insb. an unzugänglichen Stellen, wie beispielsweise innerhalb von Mauervorsprüngen und unterhalb von Fenstern, da meist eine Vielzahl von zusätzlichen Verbindungselementen notwendig ist, um die Abdeckelemente miteinander zu verbinden.

Die Aufgabe der vorliegenden Erfindung besteht darin, eine Abdeckvorrichtung für Heizkörper anzugeben, die den zu verkleidenden Baukörper formschön abdeckt und gleichzeitig die Nachteile der herkömmlichen Abdeckvorrichtungen vermeidet, d.h. eine Verletzungsgefahr ausschließt und die Montage der Abdeckvorrichtung an beispielsweise Heizkörper vereinfacht.

Darüber hinaus soll die Abdeckvorrichtung den Heizkörper zuverlässig und ästhetisch gefällig abdecken und ein einfaches Putzen des Heizkörpers ermöglichen. Dem jeweiligen Benutzer der Abdeckvorrichtung sollen gleichzeitig Möglichkeiten gegeben werden, die Abdeckvorrichtung an seinen individuellen Geschmack anpassen zu können.

Die Erfindung ist in Anspruch 1 gekennzeichnet und in Unteransprüchen sind weitere Verbesserungen beansprucht. Danach ist bei der erfindungsgemäßen Abdeckvorrichtung für Heizkörper oder dergl. Baukörper das obere Abdeckelement mit seitlichen Abdeckelementen über je ein Verbindungselement formschlüssig verbindbar. Hierdurch ergibt sich eine geschlossene und sogar in sich steife Baueinheit der Abdeckvorrichtung und es werden Überlappungen und Anpassungsprobleme bei der Montage der Abdeckvorrichtungen vermieden. Durch das formschlüssige Verbinden des oberen Abdeckelements mit den entsprechenden seitlichen Abdeckelementen wird ein Verletzungsrisiko an den scharfkantigen Enden der Abdeckbleche vermieden, da diese nun nicht mehr hervorstehend um die an dem Heizkörper hantierende Person zu verletzen. Dafür sind Verbindungselemente vorgesehen, die das obere Abdeckelement und die seitlichen Abdeckelemente derart verbinden, daß die scharfkantigen Enden der jeweiligen Abdeckbleche verborgen bleiben. Diese Verbindungselemente sind in das obere Abdeckelement und in die seitlichen Abdeckelemente jeweils einsteckbar. Zu diesem Zwecke weisen die Verbindungselemente zueinander beispielsweise rechtwinkelig angeordnete Kupplungsteile auf, die in die Abdeckelemente einsteckbar sind und diese fest an den Verbindungselementen arretieren. Dabei weist das Verbindungselement Eckteile auf, die derart mit den Abdeckelementen formschlüssig abschließen, daß die Ebenen der Außenflächen der betreffenden Abdeckelemente fortgesetzt werden und damit die scharfkantigen Enden der entsprechenden Blenden derart an den Eckteilen anstoßen, daß die scharfkantigen Enden nicht mehr abstehen.

Um nun die entsprechenden Kupplungsteile in die Abdeckelemente einstecken zu können, ist es vorteilhaft, die entsprechenden Abdeckelemente seitlich durch Profilrundungen abzuschließen, in welche die Kupplungsteile einschiebbar sind. So bilden das obere Abdeckelement mit den seitlichen Abdeckelementen eine integrierte Baueinheit, die dann insgesamt entweder auf den Heizkörper von oben aufgeschoben ist, so daß die seitlichen Enden des Heizkörpers die Abdeckvorrichtung arretieren, oder indem die geschlossene Baueinheit an dem Heizkörper über Befestigungselemente befestigbar ist. Diese Befestigungselemente können beispielsweise Laschen sein, die auf den Anschlußorganen des jeweiligen Körpers anbringbar sind. Da die seitlichen Abdeckelemente mit dem oberen Abdeckelement eine geschlossene Baueinheit bilden, die eine selbständige Eigenstabilität aufweist, ist ein Befestigen der Abdeckvorrichtung an dem entsprechenden Körper nicht notwendigerweise zwingend, was die spätere Demontage der Abdeckvorrichtung um ein Vielfaches erleichert und auch etwaige Putzvorgänge am Heizkörper um ein Vielfaches erleichtert.

Die entsprechenden Abdeckelemente können entweder aus Metall oder wärme- bzw. kältebeständigem Kunststoff bestehen, ebenso wie die die Abdeckelemente verbindende Verbindungselemente. Um nun etwaige Putzvorgänge weiter zu erleichtern und um eventuell auch den Heizvorgang eines Raumes zu beschleunigen, ist es vorteilhaft, daß das obere Abdeckelement in eine Richtung um eine längs eines Randes sich erstreckende Schwenkachse schwenkbar ist. Dabei ist beispielsweise das obere Abdeckelement auf einer Seite der beiden Verbindungselemente über eine Schnappverbindung mit den entsprechenden Kupplungsteilen verbindbar. Die jeweiligen Kupplungsteile auf der anderen Seite der beiden Verbindungselemente dienen dann als Scharnier bzw. als Schwenkachse. So können auch die seitlichen Abdeckelemente über Schnappverbindungen mit den Kupplungsteilen verbunden werden.

Um nun den Heizkörper, an einer Wand zu befestigen, ist es vorteilhaft, wenn z.B. eine obere Kralle einer Befestigungsvorrichtung durch das obere Abdeckelement den Heizkörper arretiert und diesen dadurch befestigt. Dabei ist die obere durch das Abdeckelement eingreifende Kralle derart gestaltet, daß sie einen Schwenkvorgang des oberen Abdeckelements nicht behindert.

Die jeweiligen Abdeckelemente sind an den sich in Längsrichtung erstreckenden Seitenrändern umgebogen, um vorteilhafterweise zum einen das Einstecken der jeweiligen Kupplungsteile der Verbindungselemente zu gewährleisten als auch zum anderen die entsprechenden Ränder des Heizkörpers zu umfassen und diesen formschön abzuschließen.

Um nun den individuellen Wünschen des Heizkörperbenutzers Rechnung zu tragen, können die Verbindungselemente, die an den oberen Ecken des Heizkörpers vorhanden sind, in unterschiedlichen Farben, Materialien und Formen ausgestaltet sein, die dadurch den Kühl- und/oder Heizkörper ästhetisch verschönern und ihn dadurch auch an exponierter Stelle im Raum "salonfähig" machen.

Besondere Ausführungsbeispiele der Erfindung werden anhand der Zeichnungen in Folge näher beschrieben. Dabei zeigen:
- Figur 1: die Frontansicht eines mit der Abdeckvorrichtung versehenen Heizkörpers;
- Figur 2: den seitlichen Schnitt von Figur 1;
- Figur 3: die Seitenansicht auf ein Verbindungselement und die Frontansicht auf die Eckverbindung der Abdeckvorrichtung mit den Abdeckelementen und dem Verbindungselement;
- Figur 4: die Frontansicht einer Seite der Abdeckvorrichtung nach Figur 1;
- Figur 5: Seiten-, Front- und Rückansicht des Verbindungselements;
- Figur 6: Front- und Seitenansicht sowie Aufsicht des oberen Abdeckelements;
- Figur 7: Aufsicht sowie Seiten- und Frontansicht der seitlichen Abdeckelemente.

Figur 1 zeigt die Frontansicht eines Heizkörpers 1, der durch ein oberes Abdeckelement 2 und seitliche Abdeckelemente 3 und 4 abgedeckt ist die über die Verbindungselemente 5a und 5b miteinander verbunden sind. Dabei können die seitlichen Abdeckelemente 3,4 einfach nur auf den Heizkörper 1 aufgeschoben sein, da die durch die Verbindungselemente 5a und 5b verbundenen Abdeckelemente 2,3,4 eine eigensteife Baueinheit bilden, die als Ganzes über den Heizkörper 1 "gezogen" werden kann. Dabei zeigt die Schwenkachse x diejenige Achse auf der oberen Seite des Heizkörpers 1, um die das obere Abdeckelement 2 schwenkbar ist.

Figur 2 zeigt einen Vertikalschnitt durch das obere Abdeckelement 2, welches auf den seitlichen Körperelementen des Heizkörpers 1 aufliegt und diese am Rand umfaßt, wobei das Verbindungselement 5b das obere Abdeckelement 2 mit dem rechten seitlichen Abdeckelemente 3 verbindet. Auf der Rückseite der seitlichen Abdeckelements 3 bzw. 4 ist beispielsweise eine Lasche 10 vorhanden, die auf das Anschlußorgan 9 aufschiebbar bzw. befestigbar ist, um dadurch die Abdeckelemente 3 bzw. 4 und damit die gesamte Abdeckvorrichtung zusätzlich zu arretieren. Außerdem ist eine Haltevorrichtung 12 vorgesehen mit einer oberen Kralle, die in das obere Abdeckelement 2 eingreift. Der Eingriff sollte so gestaltet sein, daß ein "Nach Oben-Schwenken" des oberen Abdeckelements 2 in der Schwenkvorrichtung K möglich ist.

Figur 3 zeigt die Seitenansicht auf ein Verbindungselement 5 (beispielsweise das Verbindungselement 5b der Figur 2), mit den vertikalen Kupplungsteilen 7 und den dazu senkrecht, d.h. unter rechtem Winkel angeordneten horizontalen Kupplungsteilen 8. Dabei sind die Kupplungsteile 7 und 8 zu dem Eckprofil 13 um die Dicke d nach innen verschoben, so daß bei einem späteren Aufschieben der Abdeckelemente 2, 3 oder 4, die jeweils ebenfalls die Dicke d aufweisen, diese formschlüssig mit dem Eckprofil 13 abschließen. Figur 3 zeigt ebenfalls die Frontansicht eines Verbindungselements 5 mit dem Eckteil 13 und den Kupplungsteilen 7 und 8. Das obere Abdeckelement 2 kann in die Kupplungsteile 8 und ein seitliches Abdeckelement 4 kann in die Kupplungsteile 7 eingeschoben werden. Dabei ist darauf zu achten, daß die Kupplungsteile 7 oder 8 mindestens um die Distanz d gegenüber der äußeren Ausdehnung des Eckteils 13 nach innen verschoben sind, um die scharfkantigen Enden der entsprechenden Abdeckelemente zu verbergen. So kann insb. das Eckteil 13 unterschiedliche Ausgestaltungen und Ausformungen annehmen und mit unterschiedlichen Farben koloriert sein, um dadurch den individuellen Wünschen des Heizkörperbenutzers Rechnung zu tragen. Denkbar wären hier Eckteile aus einer gegenüber dem Abdeckelement sich abhebenden Kontrastfarbe oder die Ausformung von besonderen Profilen oder Wölbungen, die auch teilweise über die Abdeckelemente überstehen können, so daß die Enden der entsprechenden Abdeckelemente vollständig innerhalb des Verbindungselements 5 verschwinden.

Figur 4 zeigt schematisch die Frontansicht einer Seite des Heizkörpers 1 nach Figur 1, mit dem oberen Abdeckelement 2, dem seitlichen Abdeckelement 3 und dem diese beiden Abdeckelemente verbindende Verbindungselement 5, welche auf den Heizkörper 1 aufgesetzt sind. Das seitliche Abdeckelement 3 hat eine obere Öffnung 16 und eine untere Öffnung 17, an welche jeweils die für die Zu- oder Abführung von Wärmemedien verantwortlichen Anschlußelemente angeschlossen werden können. Diese durch die Öffnungen 16 und 17 einführbaren Anschlußelemente werden dann an die Anschlußorgane 9 angeschlossen.

Figur 5 zeigt die Seiten-, Front- und Rückansicht des Verbindungselements 5 mit den Kupplungsteilen 7 und 8 und dem Eckprofil 13 in einer abgeänderten Ausführungsform. Dabei sind rüsselartige Sperrorgane bzw. Zapfen 20 vorgesehen, die in die in Fig. 6 gezeigten Öffnungen 14 bzw. in die in Fig. 7 gezeigten Öffnungen 14a der Abdeckelemente einrasten bzw. einschnappen, um dadurch die Abdeckelemente 2,3 und 4 an den Verbindungselementen 5 zu arretieren. Diese Sperrorgane 20 sind an federelastischen Laschen der Verbindungselemente 5 befestigt, so daß ein Einrasten bzw. Auslösen der Sperrorgane 20 (Zapfen) in bzw. aus den Öffnungen 14 bzw. 14a ermöglicht wird.

Figur 6 zeigt die Front- und Seitenansicht sowie die Aufsicht des oberen Abdeckelements 2, welches Längsöffnungen 15 aufweist, so daß hier die warme Luft des Heizkörpers 1 nach oben steigen kann. Das obere Abdeckelement 2 sowie die seitlichen Abdeckelemente 3 bzw. 4 könnten auch Öffnungen 14 bzw. 14a aufweisen, durch welche diese an dem Verbindungselement 5 befestigbar sind. Dazu dienen beispielsweise Schraub- oder Schnappverbindungen mit dem Verbindungselement 5. Das obere Abdeckelement 2 weist abgerundete Ränder 6a und 6b auf, welche die oberen Kanten des Heizkörpers 1 umfassen. Die seitlichen Ränder des oberen Abdeckelements 2, welche mit dem Verbindungselement 5 in Eingriff gelangen und deshalb keine Öffnungen 15 aufweisen, besitzen die Dicke d, um beim Einschieben des Verbindungselements 5 mit dem Eckprofil 13 bündig abzuschließen.

Figur 7 zeigt die Aufsicht sowie Seiten- und Frontansicht der seitlichen Abdeckelemente 3 oder 4 mit den beiden Öffnungen 16 und 17, welche für Anschlußelemente vorgesehen sein können, die an Anschlußorganen 9 befestigt werden. Des weiteren können Befestigungselemente, wie Schrauben, durch Öffnungen 11 vorgesehen sein. Eine Lasche 10, welche an dem Anschlußorgan 9 befestigbar ist, befindet sich hinter der Öffnung 16. Dabei greift die Lasche 10 in ein entsprechendes Gegenstück an dem unteren Anschlußorgan 9 ein oder ist entsprechend groß ausgebildet, um das Anschlußorgan 9 zu umfassen. Auch dieses Abdeckelement weist auf den Seiten jeweils Rundungen auf, die sowohl zur Aufnahme der Kupplungsteile 7 bzw. 8 dienen als auch den Heizkörper 1 an dessem oberen Ende umfassen. Dabei weist dieses Abdeckelement die Dicke d auf, um damit beim Aufschieben auf das Kupplungsteil 7 mit dem Eckprofil 13 bündig abzuschließen.

Das Eckprofil 5 ebenso wie die Abdeckelemente 2, 3 oder 4 können aus den verschiedensten Materialien wie Kunststoff, Metall oder anderen formstabilen Werkstoffen, wie beispielsweise Holz bestehen, die gegenüber der Wärme des Heizkörpers 1 beständig sind und die je nach Anwendungszweck und Anwendungsart unterschiedlich ausgeformt und mit einer unterschiedlichen Farbe versehen sein können. Auch gläserne Verbindungselemente 5 wären denkbar, die dann die jeweiligen Abdeckelemente "schwebend" erscheinen lassen würden.

## Patentansprüche

1. Heizkörper-Abdeckvorrichtung mit oberen und seitlichen Abdeckelementen (2, 3, 4), die den Heizkörper (1) teilweise abdecken und an diesem befestigbar sind,
**dadurch gekennzeichnet**,
daß das obere Abdeckelement (2) mit seitlichen Abdeckelementen (3, 4) über je ein Verbindungselement (5) derart formschlüssig verbindbar ist, daß die Ebenen der Außenflächen der jeweiligen Abdeckelemente fortgesetzt werden, daß die Verbindungselemente (5) zueinander rechtwinklige Kupplungsteile (7, 8) aufweisen, die in das obere Abdeckelement (2) und in die seitlichen Abdeckelemente (3, 4) einsteckbar sind und diese fest an den Verbindungselementen (5) arretieren, und
daß die Verbindungselemente (5) Eckteile (13) aufweisen, die mit den Abdeckelementen (2, 3, 4) formschlüssig abschließen bzw. eine Fortsetzung der Ebene der Außenfläche des betreffenden Abdeckelements (2, 3, 4) bilden.

2. Heizkörper-Abdeckvorrichtung nach Anspruch 1,
dadurch gekennzeichnet,
daß das obere Abdeckelement (2) und/oder die seitlichen Abdeckelemente (3, 4) je mittels der Verbindungselemente (5a, 5b) über eine Schnappverbindung mit den Kupplungsteilen (7, 8) verbindbar sind.

3. Heizkörper-Abdeckvorrichtung nach Anspruch 1 oder 2,
dadurch gekennzeichnet,
daß die Abdeckelemente (2, 3, 4) seitlich abgerundete bzw. abgebogene Ränder (6a, 6b) aufweisen, in die die Kupplungsteile (7, 8) einschiebbar sind und/oder die zum formschlüssigen Befestigen der Abdeckelemente (2, 3, 4) mit dem Heizkörper (1) dienen.

4. Heizkörper-Abdeckvorrichtung nach einem der vorhergehenden Ansprüche,
dadurch gekennzeichnet,
daß die seitlichen Abdeckelemente (3, 4) Öffnungen (11, 16, 17) aufweisen und mittels Befestigungselementen am Heizkörper (1) befestigbar sind.

5. Heizkörper-Abdeckvorrichtung nach Anspruch 4,
dadurch gekennzeichnet,
daß die seitlichen Abdeckelemente (3, 4) Laschen (10) aufweisen, die auf Anschlußorgane (9) des Heizkörpers (1) anbringbar sind.

6. Heizkörper-Abdeckvorrichtung nach einem der vorhergehenden Ansprüche,
dadurch gekennzeichnet, daß
Abdeckelemente (2, 3, 4) und/oder die Verbindungselemente (5) aus Metall, Holz oder wärmebeständigem Kunststoff bestehen.

7. Heizkörper-Abdeckvorrichtung nach einem der vorhergehenden Ansprüche,
dadurch gekennzeichnet, daß
das obere Abdeckelement (2) in einer Richtung (K) um eine längs eines Randes erstreckende Schwenkachse (x) schwenkbar ist, wobei die Kupplungsteile (7, 8) als Scharnier bzw. Schwenkachse (x) verwendbar sind.

8. Heizkörper-Abdeckvorrichtung nach einem der vorhergehenden Ansprüche,
dadurch gekennzeichnet, daß
der Heizkörper (1) mit der Abdeckvorrichtung über eine Haltevorrichtung (12) an Wänden oder dergleichen befestigbar ist, wobei ein oberes Halteteil (12a) der Haltevorrichtung (12) über und durch das obere Abdeckelement (2) eingreift, so daß das obere Abdeckelement (2) um die Schwenkachse (x) schwenkbar ist.

9. Heizkörper-Abdeckvorrichtung nach einem der vorhergehenden Ansprüche,
dadurch gekennzeichnet, daß
die Verbindungselemente (5) insbesondere federelastisch befestigte Sperrorgane (20) aufweisen, die die Abdeckelemente (2, 3, 4) über Öffnungen (14, 14a) an den Verbindungselementen (5) arretieren.

10. Heizkörper-Abdeckvorrichtung nach einem der vorhergehenden Ansprüche,
dadurch gekennzeichnet, daß bei den Abdeckelementen
die sich in Längsrichtung erstreckenden Seitenränder umgebogen sind und an ihren Enden zum Einstecken je eines Kupplungsteils (7, 8) des Verbindungselements (5a, 5b) dienen.

11. Heizkörper-Abdeckvorrichtung nach einem der vorhergehenden Ansprüche,
gekennzeichnet durch Verbindungselemente (5), welche
eine sich von den Abdeckelementen (2, 3, 4) unterscheidende Kontrastfarbe haben.

## Claims

1. A cover device for radiators with upper and lateral cover members (2, 3, 4) which partly cover the radiator (1) and may be attached thereto,
**characterized in**
that the upper cover member (2) may be positively connected with lateral cover members (3, 4) via a respective connecting member (5) such that the planes of the outer surfaces of the respective cover members are continued,
that the connecting members (5) comprise coupling portions (7, 8) being perpendicular with respect to each other which may be inserted into the upper cover member (2) and the lateral cover members (3, 4) and arrest these solidly on the connecting members (5) and
that the connecting members (5) comprise corner portions (13) which positively terminate with the cover members (2, 3, 4) or, respectively, form a continuation of the plane of the surface of the respective cover member (2, 3, 4).

2. A cover device for radiators according to claim 1,
characterized in
that the upper cover member (2) and/or the lateral cover members (3, 4) may respectively be connected with the coupling portions (7, 8) by means of the connecting members (5a, 5b) via a snap connection.

3. A cover device for radiators according to claim 1 or 2,
characterized in
that the cover members (2, 3, 4) comprise laterally rounded or, respectively, bent borders (6a, 6b) into which the coupling portions (7, 8) may be inserted and/or which serve for positive attachment of the cover members (2, 3, 4) to the radiator (1).

4. A cover device for radiators according to any of the preceding claims,
characterized in
that the lateral cover members (3, 4) comprise openings (11, 16, 17) and may be attached to the radiator (1) via attachment members.

5. A cover device for radiators according to claim 4,
characterized in
that the lateral cover members (3, 4) comprise shackles (10) which may be mounted on connecting organs (9) of the radiator (1).

6. A cover device for radiators according to any of the preceding claims,
characterized in
that the cover members (2, 3, 4) and/or the connecting members (5) consist of metal, wood or heat-resistant plastic.

7. A cover device for radiators according to any of the preceding claims,
characterized in
that the upper cover member (2) may be pivoted in a direction (K) about a pivot axis extending along a border, wherein the coupling portions (7, 8) may be used as a hinge or, respectively, as a pivot axis (x).

8. A cover device for radiators according to any of the preceding claims,
characterized in
that the radiator (1) with the cover device may be attached to walls or the like via a holding device (12), an upper holding portion (12a) of the holding device engaging over and through the upper cover member (2) so that the upper cover member (2) may be pivoted about the pivot axis (x).

9. A cover device for radiators according to any of the preceding claims,
characterized in
that the connecting members (5) comprise more particularly elastically attached locking organs (20) which arrest the cover members (2, 3, 4) via openings (14, 14a) on the connecting members (5).

10. A cover device for radiators according to any of the preceding claims,
characterized in
that, in the cover members, the side borders extending in the longitudinal direction are bent-off and serve for plugging in a respective coupling portion (7, 8) of the connecting members (5a, 5b).

11. A cover device for radiators according to any of the preceding claims,
characterized by
a contrasting colour differing from the cover members (2, 3, 4).

## Revendications

1. Dispositif de recouvrement pour radiateurs, comprenant des éléments de recouvrement supérieurs et latéraux (2, 3, 4) qui recouvrent le radiateur (1) en partie,
**caractérisé en ce**
que l'élément de recouvrement supérieur (2) peut être relié à des éléments de recouvrement latéraux (3, 4) par l'intermédiaire d'un élément de liaison (5) respectif en correspondance de forme, qu'il y a continuité des plans des surfaces extérieures des éléments de recouvrement respectifs,
que les éléments de liaison (5) comprennent, par exemple, des pièces de raccordement perpendiculaires l'une à l'autre (7, 8) qui peuvent être enfichés dans l'élément de recouvrement supérieur (2)et les éléments de recouvrement latéraux (3, 4) et les arrêtent solidement sur les éléments de liaison (5), et
que les éléments de liaison (5) comprennent des pièces d'angle (13) qui terminent avec les éléments de recouvrement (2, 3, 4) en correspondance de forme ou, respectivement, constituent une continuation des plans des surfaces extérieures de l'élément de recouvrement (2, 3, 4) respectif.

2. Dispositif de recouvrement pour radiateurs selon la revendication 1,
caractérisé en ce
que l'élément de recouvrement supérieur (2) et/ou les éléments de recouvrement latéraux (3, 4) peuvent être reliés, au moyen des éléments de liaison (5a, 5b), aux pièces de raccordement (7, 8) par l'intermédiaire d'une liaison à cliquet.

3. Dispositif de recouvrement pour radiateurs selon la revendication 1 ou 2,
caractérisé en ce
que les éléments de recouvrement (2, 3, 4) comprennent des bords (6a, 6b) arrondis ou, respectivement, pliés dans lesquels les pièces de raccordement (7, 8) peuvent être insérés, et/ou qui servent a fixer les éléments de recouvrement (2, 3, 4) au radiateur (1) en correspondance de forme.

4. Dispositif de recouvrement pour radiateurs selon l'une des revendications précédentes,
caractérisé en ce
que les éléments de recouvrement latéraux (3, 4) comprennent des ouvertures (11, 16, 17) et peuvent être fixés au radiateur (1) au moyen d'éléments de fixation.

5. Dispositif de recouvrement pour radiateurs selon la revendication 4,
caractérisé en ce
que les éléments de recouvrement latéraux (3, 4) comprennent des pattes (10) qui peuvent être montées sur des organes de connexion (9) du radiateur (1).

6. Dispositif de recouvrement pour radiateurs selon l'une des revendications précédentes,
caractérisé en ce
que les éléments de recouvrement (2, 3, 4) et/ou les éléments de liaison (5) consistent en métal, bois ou matière plastique résistante à la chaleur.

7. Dispositif de recouvrement pour radiateurs selon l'une des revendications précédentes,
caractérisé en ce
que l'élement de recouvrement supérieur (2) est orientable suivant une direction (K) autour d'un axe d'orientation (x) s'étendant le long d'un bord, les pièces de raccordement (7, 8) pouvant utilisés comme charnière ou, respectivement, axe d'orientation (x).

8. Dispositif de recouvrement pour radiateurs selon l'une des revendications précédentes,
caractérisé en ce
que le radiateur (1) avec le dispositif de recouvrement peut être fixé aux murs ou similaires par un dispositif de retenue (12), une pièce de retenue (12a) du dispositif de retenue (12) venant en prise au-dessus et par l'élément de recouvrement supérieure (2) de manière à ce que l'élément de recouvrement supérieure (2) peut être orienté autour l'axe d'orientation (x).

9. Dispositif de recouvrement pour radiateurs selon l'une des revendications précédentes,
caractérisé en ce
que les éléments de liaison (5) comprennent plus particulièrement des organes de blocage (20) fixés élastiquement, qui arrêtent les éléments de recouvrement (2, 3, 4) par des ouvertures (14, 14a) sur les éléments de liaison (5).

10. Dispositif de recouvrement pour radiateurs selon l'une des revendications précédentes,
caractérisé en ce
que, dans les éléments de recouvrement, les bords latéraux s'etendant en direction longitudinal sont repliés et servent, à leur extrémités, pour l'enfichage d'une pièce de raccordement (7, 8) respective des éléments de liaison (5a, 5b)

11. Dispositif de recouvrement pour radiateurs selon l'une des revendications précédentes,
caractérisé par des éléments de liaison (5a, 5b) qui ont une couleur de contraste différente que les éléments de recouvrement (2, 3, 4)
